# EUROPÄISCHE PATENTSCHRIFT

(11) **EP 0 235 121 B1**
(45) Veröffentlichungstag und Bekanntmachung des Hinweises auf die Patenterteilung: **05.07.1989**
(21) Anmeldenummer: 87890035.6
(22) Anmeldetag: 20.02.1987
(51) Int. Cl.: F01L 1/26, F01L 1/04, F02F 1/42

(54) **Verbrennungskraftmaschine**
Internal combustion engine
Moteur à combustion interne

(30) Priorität: 20.02.1986 AT 442/86
(43) Veröffentlichungstag der Anmeldung: 02.09.1987
(73) Patentinhaber: Weichsler, Hermann, A-9073 Viktring (AT)
(72) Erfinder: Weichsler, Hermann, A-9073 Viktring (AT)
(74) Vertreter: Piso, Eberhard, Dr.

(56) Entgegenhaltungen:
- EP-A- 0 113 450
- EP-A- 0 155 261
- EP-A- 0 197 914
- DE-A- 2 139 500
- GB-A- 967 697

## Beschreibung

Die Erfindung betrifft eine Verbrennungskraftmaschine mit wenigstens einer Zylinderreihe mit eng aneinanderliegenden Brennräumen, wobei jeder Brennraum drei Ventile enthält.

Verbrennungskraftmaschinen mit drei Ventilen je Brennraum sind an sich bekannt.

Die DE-A-3 342 115 betrifft einen Ventil-Betätigungsmechanismus einer Drei-Ventil-Brennkraftmaschine, wobei die beiden Ventile gleicher Funktion parallel zueinander ausgerichtet sind, so daß mit dem im schrägen Winkel dazu stehenden dritten Ventil ein dachförmiger Brennraum entsteht. Diese Brennraumform ist wegen der stark außermittigen Lage der Zündkerze ungünstig, da die Brennwege unterschiedlich lang werden. Die vorteilhafteste Brennraumform bildet eine Kugelkalotte, die jedoch eine radiale Ventilanordnung erfordert, bei der die Ventilschäfte die Zylinderbohrung sehr weit überragen, so daß dieses System nur bei einzelnstehenden Zylindern, wie in der GB-A-695 546 geoffenbart, oder bei mehrzylindrigen Reihenmotoren mit unwirtschaftlich weit voneinander entfernten Zylindern angewandt werden kann.

Aufgabe der Erfindung ist es, diese Nachteile zu beseitigen und eine Verbrennungskraftmaschine mit eng aneinanderliegenden Brennräumen und radialer Ventilanordnung zu schaffen. Die Erfindung löst die Aufgabe dadurch, daß die Ventile frei hängend angeordnet sind, deren Achsen sich in etwa der Brennraummitte schneiden und in Draufsicht betrachtet ein normal auf die Längsachse der Verbrennungskraftmaschine stehendes «Y» bilden, daß die Lage der Ventile zueinander in den Brennräumen benachbarter Zylinder jeweils um 180° verdreht ist und daß die Schaftenden der einzelnen Ventile links und rechts der Längsachse der Verbrennungskraftmaschine je eine Ventilreihe bilden, in deren Ebenen je eine Nockenwelle liegt, welche die im schrägen Winkel zur Nockenwellenachse stehenden Ventile über konische, auf Tassenstößel wirkende Nocken betätigt.

Durch diesen Wechsel der Ventilanordnung innerhalb benachbarter Brennräume wird es ermöglicht, daß die über die Zylinderbohrung hinausreichenden Ventile in den Freiraum des benachbarten Zylinders ragen.

Ein weiteres Merkmal der Erfindung ist es, daß die konischen Nocken in ihrem Erhebungsbereich in Richtung der Ventilachse vorgekröpft sind, und daß das Ventilspiel der schräg zur Nockenwellenlängsachse stehenden Ventile durch axiales Verschieben der einzelnen Nocken auf der Nockenwelle eingestellt wird.

Ein anderes Merkmal der Erfindung ist es, daß die Zündkerze annähernd in der Mitte des Brennraumes angeordnet ist.

Ein abschließendes Merkmal der Erfindung ist es, daß jedem der beiden im schrägen Winkel zur Nokkenwellenachse stehenden Ventile ein eigener Kanal zugeordnet ist.

Die Erfindung ist in einem Ausführungsbeispiel schematisch dargestellt.
Fig. 1 zeigt einen Längsschnitt durch den erfindungsgemäßen Zylinderkopf eines Reihenmotors,
Fig. 2 zeigt die Draufsicht durch denselben Zylinderkopf,
Fig. 3 veranschaulicht einen Querschnitt nach Linie A/A der Fig. 1 und 2.

In Fig. 1 und 2 werden lediglich die bewegten Teile dargestellt, während in Fig. 3 der Zylinderkopf teilweise durchsichtig gedacht ist.

Die Zylinderköpfe weisen einen halbkugelförmigen Verbrennungsraum 1, 2 auf und sind mit je drei Ventilen 3, 4 ausgebildet, von denen die beiden kleineren die Einlaßfunktion übernehmen, während dem verbleibenden der Auspuff zufällt oder umgekehrt.

Die Achsen der einzelnen Ventilschäfte 3', 4' verschneiden sich in etwa der Hochachse des Zylinders 1' und bilden im Grundriß betrachtet ein «Y». Dabei überragen die beiden Einlaßventile 4 die Zylinderbohrung in Motorlängsachse. Um das Kollidieren der einzelnen Ventilfedern und Tassenstößel 4" zu verhindern, wird die Ventilanordnung im benachbarten Brennraum 2 um 180° verdreht, so daß sich im Zylinderkopf Einlaßkanäle 7 und Auslaßkanäle 6 abwechseln.

Die Steuerung der Ventile erfolgt durch zwei in die durch die Ventilschäfte gebildeten Ebenen gelegten Nockenwellen 8, welche die senkrecht zur Nockenwellenachse stehenden Auslaßventile 3 durch zylindrische auf Tassenstößel 3" wirkende Nocken 10 öffnen, während die Einlaßventile 4 mittels konischer, ebenfalls auf Tassenstößel 4" wirkenden Nocken 9 betätigt werden. Damit wird es möglich, das Ventilspiel durch axiales Verschieben der Einzelnocken 9 auf der Nockenwelle 8 einzustellen.

Die Zündkerze 5 liegt bei dieser Art der Ventilanordnung nahezu in der Mitte des Brennraumes 1, 2.

## Patentansprüche

1. Verbrennungskraftmaschine mit wenigstens einer Zylinderreihe mit eng aneinanderliegenden Brennräumen (1, 2), wobei jeder Brennraum drei Ventile (3, 4) enthält, dadurch gekennzeichnet, daß die Ventile (3, 4) frei hängend angeordnet sind, deren Achsen sich in etwa der Brennraummitte schneiden und in Draufsicht betrachtet ein normal auf die Längsachse der Verbrennungskraftmaschine stehendes «Y» bilden, daß die Lage der Ventile zueinander in den Brennräumen (1,2) benachbarter Zylinder (1', 2') jeweils um 180° verdreht ist und daß die Schaftenden (3', 4') der einzelnen Ventile (3, 4) links und rechts der Längsachse der Verbrennungskraftmaschine je eine Ventilreihe bilden, in deren Ebenen je eine Nockenwelle (8) liegt, welche die im schrägen Winkel zur Nockenwellenachse stehenden Ventile (4) über konische, auf Tassenstößel (4") wirkende Nocken (9) betätigt.

2. Verbrennungskraftmaschine nach Anspruch 1, dadurch gekennzeichnet, daß die konischen Nocken (9) in ihrem Erhebungsbereich in Richtung der Ventilachse (4') vorgekröpft sind.

3. Verbrennungskraftmaschine nach den Ansprüchen 1 und 2, dadurch gekennzeichnet, daß das Ventilspiel der schräg zur Nockenwellenlängsachse stehenden Ventile (4) durch axiales Verschieben der einzelnen Nocken (9) auf der Nockenwelle (8) eingestellt wird.

4. Verbrennungskraftmaschine nach Anspruch 1, dadurch gekennzeichnet, daß die Zündkerze (5) annähernd in der Mitte des Brennraumes (1, 2) angeordnet ist.

5. Verbrennungskraftmaschine nach Anspruch 1, dadurch gekennzeichnet, daß jedem der beiden im schrägen Winkel zur Nockenwellenachse stehenden Ventile (4) ein eigener Kanal (7) zugeordnet ist.

## Claims

1. Combustion engine with at least one series of cylinders with closely adjacent combustion chambers (1, 2) wherein each combustion chamber contains three valves (3, 4), characterised in that valves (3, 4) are arranged freely suspended, their axes intersect substantially in the centre of the combustion chamber and seen in a plan, form a «Y» located normally to the longitudinal axis of the combustion engine, that the position of the valves relative to one another in the combustion chambers (1, 2) of neighbouring cylinders (1', 2') are turned, in each case, through 180° and that the shaft ends (3', 4') of the individual valves (3, 4) in each case to the left and right of the longitudinal axis of the combustion engine form a valve row, in the plane of which lies, in each case, a cam shaft (8) which actuates the valve (4) located at an oblique angle to the camshaft axis via conical cams (9) acting on cup tappets (4").

2. Combustion engine according to Claim 1, characterised in that the conical cams (9) are pre-arched in their lifting region in the direction of the valve axis (4').

3. Combustion engine according to Claims 1 and 2, characterised in that the valve play of the valves (4) located obliquely relative to the camshaft longitudinal axis are adjusted by axial shifting of the individual cams (9) of the camshaft (8).

4. Combustion engine according to Claim 1, characterised in that the spark plug (5) is arranged substantially in the centre of the combustion chamber (1,2).

5. Combustion engine according to Claim 1, characterised in that each of the valves (4), both of which stand at on oblique angle relative to the camshaft axis, is arranged with its own port (7).

## Revendications

1. Moteur à combustion interne comprenant au moins une rangée de cylindres qui comporte des chambres de combustion (1, 2) disposées très près les unes des autres, chaque chambre de combustion comprenant trois soupapes (3, 4), caractérisé par le fait que les soupapes (3, 4) sont montées librement suspendues, leurs axes se coupant sensiblement au milieu de la chambre de combustion et formant, lorsqu'ils sont vus de dessus, un Y disposé perpendiculairement à l'axe longitudinal du moteur à combustion interne, par le fait que la position des soupapes les unes par rapport aux autres est tournée à chaque fois de 180° dans les chambres de combustion (1, 2) de cylindres voisins (1', 2'), et par le fait que les extrémités des tiges (3', 4') des diverses soupapes (3, 4) forment, à gauche et à droite de l'axe longitudinal du moteur à combustion interne, des rangées de soupapes dans chaque plan desquelles est placé un arbre à cames (8) qui actionne les soupapes (4) disposées obliquement par rapport à l'axe de l'arbre à cames par l'intermédiaire de cames (9) coniques agissant sur des coupelles (4").

2. Moteur à combustion interne selon la revendication 1, caractérisé par le fait que les cames coniques (9) sont courbées vers la direction de l'axe (4') des soupapes dans la région où elles s'élèvent.

3. Moteur à combustion interne selon les revendications 1 et 2, caractérisé par le fait que le jeu des soupapes (4) disposées obliquement par rapport à l'axe de l'arbre à cames est réglé par déplacement axial des diverses cames (9) sur l'arbre à cames (8).

4. Moteur à combustion interne selon la revendication 1, caractérisé par le fait que la bougie (5) est disposé presque au milieu de la chambre de combustion (1, 2).

5. Moteur à combustion interne selon la revendication 1, caractérisé par le fait qu'une tubulure (7) qui lui est propre est associée à chacune des deux soupapes (4) disposées obliquement par rapport à l'axe de l'arbre à cames.
